# EUROPÄISCHE PATENTSCHRIFT

(11) **EP 1 999 001 B1**
(45) Veröffentlichungstag und Bekanntmachung des Hinweises auf die Patenterteilung: **10.03.2010**
(21) Anmeldenummer: 07723762.6
(22) Anmeldetag: 29.03.2007
(51) Int. Cl.: B61L 5/18, B61L 27/00

(54) **EINRICHTUNG ZUR ANSCHALTUNG UND ÜBERWACHUNG EINER LICHTSIGNALANLAGE IM EISENBAHNVERKEHR**
DEVICE FOR SWITCHING ON AND MONITORING A TRAFFIC LIGHT INSTALLATION FOR RAIL TRAFFIC
DISPOSITIF DE COMMUTATION ET DE CONTRÔLE D'UN SYSTÈME DE SIGNAUX LUMINEUX POUR TRAFIC FERROVIAIRE

(30) Priorität: 29.03.2006 DE 102006014802; 12.04.2006 DE 102006017628
(43) Veröffentlichungstag der Anmeldung: 10.12.2008
(73) Patentinhaber: Tiefenbach GmbH, 45549 Spockhövel (DE)
(72) Erfinder: DITTMAR, Götz, 44803 Bochum (DE); PYSCHNY, Walter, 47166 Duisburg (DE); SIEBELDS, Ralf, 50859 Köln (DE)
(74) Vertreter: Rupprecht, Kay
(86) Internationale Anmeldenummer: PCT/EP2007/002820
(87) Internationale Veröffentlichungsnummer: WO 2007/112942

(56) Entgegenhaltungen:
- EP-A1- 0 472 747
- DE-A1- 3 223 779
- DE-A1-102004 035 901
- STALDER O: "VERGLEICH DER SICHERHEITSPHILOSOPHIE EUROPAISCHER BAHNEN" ELEKTROTECHNIK UND INFORMATIONSTECHNIK, SPRINGER VERLAG, WIEN, AT, Bd. 105, Nr. 11, 1. November 1988 (1988-11-01), Seiten 489-493, XP000001975 ISSN: 0932-383X

## Beschreibung

Gegenstand der vorliegenden Erfindung ist ein Verfahren und eine Vorrichtung zum Betrieb einer Signaleinrichtung einer Eisenbahnanlage, die auf den modularen Einsatz von dezentralen Steuerungseinheiten am Ort der Signaleinrichtung oder dieser zugeordnet beruht, gemäß dem Oberbegriff des Anspruchs 1 und des Anspruchs 11.

Aus der Druckschrift DE 32 23 779 A1 ist ein Verfahren und eine Vorrichtung zum Betrieb einer Signaleinrichtung, sowie eine Einrichtung zum Anschalten und zur Überwachung derselben bekannt, wobei zwei dezentrale Steuerungseinheiten vorgesehen sind, die Steuersignale abgeben.

Aus dem Stand der Technik sind ferner Steuerungen für Signaleinrichtungen von Eisenbahnanlagen bekannt, bei denen jede Signaleinrichtung zentral von einer zentralen Steuerungseinheit gesteuert wird. Unter einer Signaleinrichtung wird hier insbesondere ein entsprechendes Lichtsignal verstanden, mit welchem beispielsweise die Einfahrt in einen Streckenabschnitt signaltechnisch geregelt wird.

Hiervon ausgehend liegt der vorliegenden Erfindung die Aufgabe zugrunde, ein Verfahren und eine Vorrichtung zum Betrieb einer Signaleinrichtung an Eisenbahnanlagen anzugeben, die es gestatten, einen möglichst sicheren und modularen Betrieb und Aufbau der Signaleinrichtung zu gewährleisten.

Diese Aufgabe wird gelöst durch ein Verfahren und eine Vorrichtung mit den Merkmalen der jeweiligen unabhängigen Ansprüche. Die jeweiligen abhängigen Ansprüche sind auf vorteilhafte Weiterbildungen gerichtet.

Das erfindungsgemäße Verfahren zum Betrieb einer Signaleinrichtung einer Eisenbahnanlage, wobei der Signaleinrichtung mindestens eine erste dezentrale Steuerungseinheit und eine zweite dezentrale Steuerungseinheit zugeordnet sind und wobei jede Steuerungseinheit mindestens ein Steuersignal abgeben kann, basiert darauf, dass
- die Signaleinrichtung in einem ersten Funktionszustand betrieben wird, wenn mindestens eine Steuerungseinheit das mindestens eine Steuersignal abgibt (ODER-Verknüpfung),
- die Signaleinrichtung in einem zweiten Funktionszustand betrieben wird, wenn die erste Steuerungseinheit und die zweite Steuerungseinheit das mindestens eine Steuersignal abgibt (UND-Verknüpfung) und
- die Signaleinrichtung in dem ersten Funktionszustand betrieben wird, wenn das Steuersignal der ersten Steuerungseinheit und das Steuersignal der zweiten Steuerungseinheit nicht übereinstimmen.

Insbesondere wird unter einem ersten Funktionszustand ein sicherer Zustand verstanden, in dem eine Gefährdung des Eisenbahnverkehrs sicher ausgeschlossen werden kann. Insbesondere ist ein sicherer Funktionszustand ein Zustand, in dem die Signaleinrichtung ein Warnsignal, insbesondere ein Haltesignal oder Ähnliches anzeigt. Auf diese Weise ist mittels des erfindungsgemäßen Verfahrens stets gewährleistet, dass die Signaleinrichtung in einem sicheren Funktionszustand betrieben wird, wenn auch nur eine der dezentralen Steuerungseinheiten das erste Steuersignal abgibt. Das erste Steuersignal ist das Steuersignal, welches bei normalem Betrieb die Signaleinrichtung in den ersten Funktionszustand versetzen soll. Der mindestens eine zweite Funktionszustand umfasst alle weiteren Funktionszustände der Signaleinrichtung. Insbesondere kann es sich hier um die Anzeige verschiedener unterschiedlicher Signale handeln, die in der Signaleinrichtung verwirklicht sind. Jedem dieser zweiten Funktionszustände kann beispielsweise auch ein eigenes zweites Steuersignal zugeordnet sein, so dass dann mit Ausgabe des zweiten Steuersignals der entsprechende zweite Funktionszustand angesteuert wird, was wiederum über die UND-Verknüpfung erfolgen kann. Erfindungsgemäß wird die Signaleinrichtung nur in einen zweiten Funktionszustand versetzt oder in diesem betrieben, wenn beide Steuerungseinheiten das entsprechende zweite Steuersignal abgeben. Liegt eine Diskrepanz zwischen dem von der ersten und der zweiten Steuerungseinheit abgegebenem Steuersignal vor, gibt insbesondere eine Steuerungseinheit das erste Steuersignal und die andere Steuerungseinheit ein zweites Steuersignal ab, so wird die Signaleinrichtung im ersten Funktionszustand betrieben, um Gefährdungen für den Eisenbahnverkehr vorzubeugen. Die Steuerungseinheiten sind bevorzugt durch einen entsprechenden Mikrokontroller verwirklicht. Ein Steuersignal im Sinne dieser Anmeldung umfasst insbesondere ein Signal, mit dem die Signaleinrichtung in einen bestimmten Funktionszustand versetzt wird und ein Signal, mit welchem ein durch die Steuerungseinheit ermittelter Funktionszustand übertragen wird.

Gemäß einer vorteilhaften Weiterbildung des erfindungsgemäßen Verfahrens werden die Steuersignale der ersten und der zweiten Steuerungseinheit in mindestens einer der Steuerungseinheiten miteinander verglichen.

Vorzugsweise ist jede der Steuerungseinheiten so ausgebildet, dass in ihr ein Vergleich der Steuersignale stattfinden kann. Insbesondere wird unter dem eigenen Steuersignal der jeweiligen Steuerungseinheit hier auch ein Funktionszustand verstanden, welcher durch die Steuerungseinheit ermittelt und überwacht wird.

Gemäß einer weiteren vorteilhaften Ausgestaltung des erfindungsgemäßen Verfahrens werden bei dem Vergleich der Steuersignale die Steuersignale über eine vorgebbare Zeitspanne berücksichtigt.

So kann durch Vorgabe einer entsprechenden Zeitspanne auf Trägheiten des Systems reagiert werden. In vorteilhafter Weise ist die Zeitspanne so vorgegeben, dass übliche Reaktionszeiten der Steuerungseinheiten berücksichtigt werden können. So kann in vorteilhafter Weise verhindert werden, dass die Signaleinrichtung in dem ersten Funktionszustand betrieben wird, obwohl beide Steuerungseinheiten identische Steuersignale abgeben und diese aufgrund der Trägheiten des Systems noch nicht parallel vorliegen.

Gemäß einer weiteren vorteilhaften Ausgestaltung des erfindungsgemäßen Verfahrens wird von einer zentralen Signalsteuerungseinheit ein ein- oder zweikanaliger Steuerungsbefehl an die Steuerungseinheiten übertragen.

Diese zentrale Signalsteuerungseinheit kann beispielsweise in einem Stellwerk verwirklicht oder Teil eines solchen sein. Von dieser zentralen Signalsteuerungseinheit wird ein Steuerungsbefehl an die Steuerungseinheiten übertragen, mit welchem beispielsweise die Signaleinrichtung in einen bestimmten zweiten Funktionszustand versetzt werden soll. Dieser Steuerungsbefehl wird in den Steuerungseinheiten aufgenommen und dort verarbeitet. Insbesondere wird ein entsprechender Steuerbefehl von der Steuerungseinheit an die Signaleinrichtung übermittelt, um zu erreichen, dass die Signaleinrichtung in dem Steuerungsbefehl entsprechenden Soll-Funktionszustand betrieben wird.

Besonders vorteilhaft ist es in diesem Zusammenhang, dass in den Steuerungseinheiten anhand des Steuerungsbefehls ein Soll-Funktionszustand ermittelt wird und ein entsprechendes Steuersignal abgegeben wird.

Gemäß einer weiteren vorteilhaften Ausgestaltung des erfindungsgemäßen Verfahrens überwacht jede Steuerungseinheit, ob die Signaleinrichtung in dem Soll-Funktionszustand betrieben wird und gibt ein Steuersignal ab, welches dem überwachten Funktionszustand der Signaleinrichtung zuordbar ist.

So kann in vorteilhafter Weise durch das im Wesentlichen kontinuierlich anliegende Steuersignal ermittelt werden, welcher Funktionszustand der Signaleinrichtung vorliegt. Dadurch, dass jede Steuerungseinheit ein entsprechendes Steuersignal abgibt, welches dem ermittelten Soll-Funktionszustand entspricht, ist durch einen Vergleich der Steuersignale der einzelnen Steuerungseinheiten eine Kontrolle des Gesamtsystems möglich. So wird dann erfindungsgemäß die Signaleinrichtung in dem sicheren ersten Funktionszustand betrieben, wenn sich eine Diskrepanz zwischen den Steuersignalen der Steuerungseinheiten ergibt.

Gemäß einer weiteren vorteilhaften Ausgestaltung des erfindungsgemäßen Verfahrens kommunizieren die zentrale Signalsteuerungseinheit und die erste und zweite Steuerungseinheit über mindestens eine der folgenden Methoden miteinander:
a) elektromagnetische Strahlung;
b) Licht;
c) Bussysteme (z.B. RS485, TCP/IP) und
d) eine Modulation der Versorgungsspannung.

Hierbei wird unter einer Kommunikation über elektromagnetische Strahlung insbesondere eine drahtlose Kommunikation, bevorzugt basierend auf elektromagnetischer Strahlung im Radiofrequenzbereich verstanden. Hierzu ist auch eine nicht an einen Lichtwellenleiter gebundene Datenübertragung über Licht, beispielsweise mittels eines entsprechend betriebenen Lasers, zu verstehen. Unter einer Datenübertragung mit Licht ist auch die Übertragung von Daten durch einen Lichtwellenleiter, beispielsweise einer entsprechend ausgebildeten optischen Faser zu verstehen. Unter einer Modulation der Versorgungsspannung wird insbesondere eine so genannte Powerline-Kommunikation verstanden, bei der ein der Stromversorgung der Steuerungseinheiten dienendes Spannung entsprechend moduliert, insbesondere frequenzmoduliert wird.

Gemäß einer weiteren vorteilhaften Ausgestaltung des erfindungsgemäßen Verfahrens vergleicht jede Steuerungseinheit das Steuersignal mindestens einer anderen Steuerungseinheit mit dem eigenen Steuersignal.

Gemäß einer weiteren vorteilhaften Ausgestaltung des erfindungsgemäßen Verfahrens erfolgt eine Fehlerüberprüfung mindestens eines Teils der Signaleinrichtung und/oder der Steuerungseinheiten.

Üblicherweise umfasst die Signaleinrichtung mindestens ein Leuchtmittel, bevorzugt mindestens eine Glühlampe oder LED-Einsatz. Bevorzugt umfasst die Signaleinrichtung 4 bis 10 Glühlampen. Jede dieser Glühlampen kann eben einem so genannten Hauptfaden auch einen so genannten Nebenfaden besitzen. Hierbei wird der Nebenfaden dann eingeschaltet, wenn ermittelt wurde, dass der Hauptfaden unterbrochen ist. Dies ist eine weitere Redundanz, da beim Ausfall des Hauptfadens nicht die Signaleinrichtung ausfällt, sondern über den Nebenfaden bis zur Reparatur des Hauptfadens weiter betrieben werden kann. Insbesondere sind die Steuerungseinheiten oder doch zumindest eine Steuerungseinheit so ausgebildet, dass sowohl die Hauptfäden als auch die Nebenfäden von entsprechenden Glühlampen der Signaleinrichtung getestet werden können. Zusätzlich können auch mindestens Teile der Steuerungseinheiten geprüft werden.

Um die Betriebssicherheit der erfindungsgemäßen Vorrichtung noch mehr zu erhöhen, kann gemäß einer weiteren, vorteilhaften Weiterbildung der Erfindung vorgesehen sein, dass dem zweiten Funktionszustand ein zweites Steuersignal zugeordnet ist, wobei die Signaleinrichtung wiederum in dem zweiten Funktionszustand betrieben wird, wenn die erste Steuerungseinheit und die zweite Steuerungseinheit das zweite Steuersignal unabhängig voneinander abgeben.

Gemäß einem weiteren Aspekt der vorliegenden Erfindung wird eine Vorrichtung zum Betrieb einer Signaleinrichtung einer Eisenbahnanlage vorgeschlagen. Dieser umfasst mindestens eine erste dezentrale Steuerungseinheit und eine zweite dezentrale Steuerungseinheit. Jede Steuerungseinheit kann mindestens ein Steuersignal abgeben. Erfindungsgemäß umfasst jede Steuerungseinheit Mittel zum Überwachen des Funktionszustandes der Signaleinrichtung und Mittel zum Vergleichen des ermittelten Funktionszustandes mit einem Steuersignal einer anderen Steuerungseinheit sowie Mittel zum Übermitteln eines Steuersignals. Jede Steuerungseinheit ist so ausgebildet, dass die Signaleinrichtung in einem ersten Funktionszustand betreibbar ist, wenn mindestens eine Steuerungseinheit das erste Steuersignal abgibt und die Signaleinrichtung in dem ersten Funktionszustand betreibbar ist, wenn das Steuersignal der ersten und zweiten Steuerungseinheit nicht übereinstimmen.

Insbesondere kann die erfindungsgemäße Vorrichtung zur Durchführung des erfindungsgemäßen Verfahrens verwendet werden. Insbesondere kann jede Steuerungseinheit in Form eines entsprechenden Mikrocontrollers ausgebildet sein. Der erste Funktionszustand ist insbesondere ein so genannter sicherer Funktionszustand, bei dem eine Gefährdung des Eisenbahnverkehrs möglichst ausgeschlossen ist. Insbesondere bei einem Lichtsignal handelt es sich bei dem ersten Funktionszustand um ein HALT-Signal. Durch die Ausbildung zweier Steuerungseinheiten ist eine Redundanz gegeben, die durch den Vergleich der Steuersignale der beiden Steuerungseinheiten die Sicherheit der Signaleinrichtung weiter erhöht.

Gemäß einer vorteilhaften Ausgestaltung der erfindungsgemäßen Vorrichtung sind die Steuerungseinheiten so ausgebildet, dass die Signaleinrichtung in einem zweiten Funktionszustand betreibbar ist, wenn die erste und die zweite Steuerungseinheit das mindestens eine Steuersignal unabhängig voneinander abgeben. Insbesondere können mehrere zweite Funktionszustände vorliegen, denen jeweils ein individuelles zweites Steuersignal zugeordnet ist.

Alternativ dazu und mit dem Ziel einer nochmals erhöhten Betriebssicherheit der erfindungsgemäßen Vorrichtung können die Steuerungseinheiten derart ausgebildet sein, dass die Signaleinrichtung in einem zweiten Funktionszustand betreibbar ist, wenn die erste Steuerungseinheit und die zweite Steuerungseinheit unabhängig voneinander ein zweites Steuersignal abgeben.

Gemäß einer weiteren vorteilhaften Ausgestaltung der erfindungsgemäßen Vorrichtung ist mindestens eine Kommunikationsschnittstelle zur Unterhaltung einer Verbindung mit einer zentralen Steuerungseinheit ausgebildet.

Unter der Unterhaltung einer Verbindung wird insbesondere verstanden, dass eine Verbindung aufgebaut und betrieben wird. Insbesondere kann die Verbindung drahtlos oder drahtgebunden aufgebaut werden. Die zentrale Steuerungseinheit kann beispielsweise Teil eines entsprechend ausgebildeten Stellwerkes sein, welche manuell oder automatisch bedienbar ist.

Gemäß einer weiteren vorteilhaften Ausgestaltung der erfindungsgemäßen Vorrichtung erlaubt die Kommunikationsschnittstelle eine Datenübertragung basierend auf mindestens einer der folgenden Methoden:
a) elektromagnetische Strahlung;
b) Licht;
c) Bussysteme (z.B. RS485, TCP/IP) und
d) eine Modulation der Versorgungsspannung.

Hierbei handelt es sich bei der Modulation der Versorgungsspannung um eine so genannte Powerline-Kommunikation, bei der die Versorgungsspannung der erfindungsgemäßen Vorrichtung oder einer oder beider Steuerungseinheiten oder weiterer Bauteile entsprechend zur Signalübertragung moduliert wird. Besonders bevorzugt ist hierbei eine Frequenzmodulation.

Gemäß einer weiteren vorteilhaften Ausgestaltung der erfindungsgemäßen Vorrichtung ist mindestens eine der Steuerungseinheiten so ausgebildet, dass eine Fehlerüberprüfung mindestens eines Teils der Signaleinrichtung erfolgen kann.

Insbesondere sind beide Steuerungseinheiten so ausgebildet, dass im Zusammenwirken dieser Steuerungseinheiten ein Test eines Teils oder der gesamten Signaleinrichtung und/oder der erfindungsgemäßen Vorrichtung erfolgen kann.

Gemäß einer weiteren vorteilhaften Ausgestaltung der erfindungsgemäßen Vorrichtung sind die Steuerungseinheiten galvanisch getrennt voneinander ausgebildet.

Die galvanische Trennung erhöht in vorteilhafter Weise die Sicherheit der erfindungsgemäßen Vorrichtung, da eine elektrische Beeinflussung einer Steuerungseinheit durch eine der anderen Steuerungseinheiten verhindert wird.

Gemäß einer weiteren vorteilhaften Ausgestaltung der erfindungsgemäßen Vorrichtung ist die Kommunikationsschnittstelle von den Steuerungseinheiten galvanisch und/oder optisch getrennt ausgebildet.

Die galvanische und/oder optische Trennung der Kommunikationsschnittstelle von den Steuerungseinheiten verringert in vorteilhafter Weise die Möglichkeit, dass Störeinflüsse von der Kommunikationsschnittstelle auf die Steuerungseinheiten und umgekehrt übertragen werden.

Gemäß einer weiteren vorteilhaften Ausgestaltung der erfindungsgemäßen Vorrichtung weist diese ein Gehäuse auf, welches zumindest um Teile der Vorrichtung eine elektromagnetische Abschirmung bildet. Insbesondere bildet das Gehäuse einen faradayschen Käfig. Insbesondere werden die Steuerungseinheiten und/oder Kommunikationsschnittstelle elektromagnetisch abgeschirmt. Vorzugsweise ist hierbei eine Ausbildung der elektromagnetischen Abschirmung, die gegenüber elektromagnetischen Pulsen oder elektrostatischen Entladungen geschützt ist.

Im Folgenden wird die Durchführung des Verfahrens sowie die Funktionsweise der Vorrichtung zum Betrieb der Signaleinrichtung nochmals aus dem Blickwinkel der Zusammenarbeit mit der zentralen Signalsteuerungseinheit erläutert.

Die dezentrale Lichtsignalbetriebsvorrichtung beinhaltet zwei dezentrale Steuerungseinheiten, die beispielsweise als Mikrokontroller (Mikroprozessoren) ausgeführt sein können. Diese beiden Steuerungseinheiten können gemeinsam über eine Datenkommunikation mit Hilfe einer geeigneten Schnittstelle mit der zentralen Signalsteuerungseinheit im Stellwerk kommunizieren. Das System ist in der Form erweiterbar, dass beide Steuerungseinheiten für sich über jeweils eine Datenkommunikationsstrecke mit der zentralen Signalsteuerungseinheit im Stellwerk unabhängig voneinander kommunizieren. Die Lichtsignalbetriebsvorrichtung ist dezentral, d.h. in der Nähe der Signaleinrichtung untergebracht und kommuniziert mit der entsprechenden zentralen Rechnereinheit (Ansteuerkarte, Slave-Karte) der zentralen Signalsteuerungseinheit. Die Kommunikation zwischen der dezentralen Lichtsignalbetriebsvorrichtung und der zentralen Signalsteuerungseinheit kann durch Powerline-Kommunikation, Kommunikation über LWL, Bussysteme oder Funk-Kommunikation erfolgen.

Es können u.a. und beispielhaft folgende Signale angesteuert werden:
- Schutzsignale, wobei z.B. 2 Lampen gleichzeitig angesteuert werden;
- Hauptsignale mit z.B. 2 roten, 1 grünen und 1 gelben Lampe
- Vorsignale: gelben und grünen Lampen
- Kombinationssignale mit weißen und grünen Lampen
- Lichthaupt- und Lichtvorsignale mit roten, grünen und/oder gelben Lampe oder Leuchtelementen
- Haupt- und Vorsignalverbindungen mit weißen Lampen

Die Vorrichtung besitzt in ihrer Grundausstattung die Möglichkeit, sechs Lampen individuell anzusteuern. Von diesen sechs Lampen besitzen zwei Lampen einen Haupt- und Nebenfaden, wobei der Nebenfaden unabhängig von einer Steuerungseinheit dann eingeschaltet wird, wenn detektiert wurde, dass der Hauptfaden unterbrochen ist.
Bei einer entsprechenden Erweiterung können bis zu 28 Lampen individuell angeschaltet und überwacht werden.

Im Folgenden wird die Erfindung anhand der beigefügten Figuren näher erläutert, ohne dass die Erfindung auf die dort gezeigten Ausführungsbeispiele beschränkt wäre. Es zeigen schematisch:
- Fig. 1: ein erstes Ausführungsbeispiel einer erfindungsgemäßen Vorrichtung;
- Fig. 2: ein Beispiel des Aufbaus einer Steuerungseinheit;
- Fig. 3: ein zweites Ausführungsbeispiel einer erfindungsgemäßen Vorrichtung;
- Fig. 4: ein erstes Flussdiagramm zur Erläuterung des erfindungsgemäßen Verfahrens;
- Fig. 5: ein zweites Flussdiagramm zur Erläuterung des erfindungsgemäßen Verfah- rens;
- Fig. 6: ein drittes Flussdiagramm zur Erläuterung des erfindungsgemäßen Verfahrens;
- Fig. 7: ein viertes Flussdiagramm zur Erläuterung des erfindungsgemäßen Verfahrens;
- Fig. 8: eine erste Schaltskizze der Signaleinrichtung mit erfindungsgemäßer Vorrich- tung;
- Fig. 9: eine zweite Schaltskizze der erfindungsgemäßen Vorrichtung mit Signalein- richtung;
- Fig. 10: eine dritte Schaltskizze der erfindungsgemäßen Vorrichtung mit Signaleinrich- tung;
- Fig. 11: eine einkanalige Datenübertragung;
- Fig. 12: eine zweikanalige Datenübertragung;
- Fig. 13: Flussdiagramm: Reaktion auf einen Befehl bzw. Statusabfrage;
- Fig. 14: Flussdiagramm: Gegenseitige Kontrolle der µC;
- Fig. 15: Flussdiagramm: ein Lichtsignal wird eingeschaltet;
- Fig. 16: Flussdiagramm: ein Lichtsignal bleibt eingeschaltet.

Fig. 1 zeigt schematisch ein erstes Ausführungsbeispiel einer erfindungsgemäßen Vorrichtung 1 zum Betrieb einer Signaleinrichtung 2 einer Eisenbahnanlage. Die Vorrichtung 1 umfasst eine erste Steuerungseinheit 3 und eine zweite Steuerungseinheit 4. Diese Steuerungseinheiten 3, 4 sind dezentral ausgebildet, d. h. örtlich der Signaleinrichtung 2 zugeordnet. Insbesondere bedeutet dies, dass diese Komponenten nicht in einem entfernt gelegenen Stellwerk ausgebildet sind, sondern in der Nähe der Signaleinrichtung 2. Jede Steuerungseinheit 3, 4 kann ein erstes Steuersignal und mindestens ein zweites Steuersignal abgeben und den aktuellen Funktionszustand der Signaleinrichtung 2 überwachen.

Fig. 2 zeigt die Steuerungseinheiten 3, 4 schematisch im Detail. Jeder der Steuerungseinheiten 3, 4 weist Mittel 5 zum Überwachen des Funktionszustandes der Signaleinrichtung 2, Mittel 6 zum Vergleichen des ermittelten Funktionszustandes mit einem Steuersignal einer anderen Steuerungseinheit 4, 3 und Mittel 7 zum Übermitteln eines Steuersignals auf.

Erfindungsgemäß ist jede Steuerungseinheit 3, 4 so ausgebildet, dass die Signaleinrichtung 2 in einem ersten Funktionszustand betreibbar ist, wenn mindestens eine Steuerungseinheit 3, 4 mindestens ein Steuersignal abgibt und die Signaleinrichtung in dem ersten Funktionszustand betreibbar ist, wenn das Steuersignal der ersten Steuerungseinheit 3 und zweiten Steuerungseinheit 4 nicht übereinstimmen. Wie in Fig. 2 gezeigt, sind die Mittel 5, 6, 7 über Signalleitungen 8 miteinander, mit der Signaleinrichtung 2 und mit der jeweiligen anderen Steuerungseinheit 4, 3 verbunden. Über die Mittel 5 zum Überwachen des Funktionszustandes erfolgt ein kontinuierliches oder diskontinuierliches Auslesen des Funktionszustandes der Signaleinrichtung 2. Ergebnis dieser Überwachung könnte sein, dass die Signaleinrichtung 2 in einem ersten Funktionszustand oder einem zweiten Funktionszustand betrieben wird oder auch das ein Defekt an der Signaleinrichtung 2 vorliegt.

In den Mitteln 6 zum Vergleichen erfolgt ein Vergleich des Funktionszustandes, welcher über die Mittel 5 ermittelt wurde, mit dem Steuersignal der jeweiligen anderen Steuerungseinheit 4, 3 und gegebenenfalls mit dem eigenen durch die Mittel 7 übermittelten Steuersignal. Falls mit dem Mittel 6 zum Vergleichen festgestellt wird, dass die erste Steuerungseinheit 3 und die zweite Steuerungseinheit 4 ungleiche Steuersignale abgeben, so wird automatisch veranlasst, dass die Signaleinrichtung 2 im ersten sicheren Funktionszustand betrieben wird. Zusätzlich kann eine entsprechende Warnung an eine zentrale Steuerungseinheit geschickt werden, so dass diese über eine Störung der Signaleinrichtung 2 und/oder einer der Steuerungseinheiten 3, 4 informiert wird.

Die erfindungsgemäße Vorrichtung 1 umfasst eine Kommunikationsschnittstelle 9, die eine Datenübertragung mittels elektromagnetischer Strahlung, Bussysteme, Licht und/oder einer Modulation der Versorgungsspannung der Vorrichtung 1 und/oder der Steuerungseinheiten 3, 4 erlaubt. Hierbei kann es sich beispielsweise um ein so genanntes Powerline-Modem, einen Lichtwellenleiterkonverter oder ein Funkmodem handeln. Bevorzugt kann die Kommunikation zwischen den Steuerungseinheiten 3, 4, die durch entsprechende Verbindungen 10 miteinander und mit der Kommunikationsschnittstelle 9 verbunden sind, über eine so genannte RS-485-Schnittstelle erfolgen. Die Verbindungen 10 sind bevorzugt redundant ausgebildet, um bei Ausfall einer der Verbindungen 10 weiterhin die erfindungsgemäße Vorrichtung 1 betreiben zu können.

Über die Kommunikationsschnittstelle 9 können Soll-Funktionszustände der Signaleinrichtung 2 an die Steuerungseinheiten 3, 4 übermittelt werden. Anhand dieses Soll-Funktionszustandes soll der Funktionszustand der Signaleinrichtung 2 gesetzt werden. Über die Verbindungen 10 zwischen Signaleinrichtung 2 und erster 3 und zweiter Steuerungseinheit 4 können die Steuerungseinheiten 3, 4 den aktuellen Funktionszustand der Signaleinrichtung 2 auslesen. Weiterhin können über diese Verbindungen 10 entsprechende Steuersignale von den Steuerungseinheiten 3, 4 an die Signaleinrichtung 2 abgeben werden, die eine Veränderung des Funktionszustandes oder eine Beibehaltung eines bestehenden Funktionszustandes der Signaleinrichtung 2 bewirken.

Erfindungsgemäß wird die Signaleinrichtung 2 in einem ersten Funktionszustand betrieben, wenn mindestens eine Steuerungseinheit 3, 4 das erste Steuersignal abgibt. Das heißt, dass mittels eines ersten Steuersignals eine der Steuerungseinheiten 3, 4 die Signaleinrichtung 2 in den ersten sicheren Funktionszustand versetzt und/oder in diesem betrieben wird. Im Gegensatz dazu können nur beide Steuerungseinheiten 3, 4 gemeinsam einen zweiten Funktionszustand der Signaleinrichtung 2 bewirken, in dem nämlich beide Steuerungseinheiten 3, 4 übereinstimmend das entsprechende mindestens eine Steuersignal an die Signaleinrichtung 2 übermitteln. Diese Signalübereinstimmung wird in beiden Steuerungseinheiten 3, 4 überprüft. Hierzu werden über die entsprechenden Verbindungen 10 die Steuersignale der entsprechenden Steuerungseinheit 3, 4 an die jeweils andere Steuerungseinheit 4, 3 übertragen und dort mit dem eigenen Steuersignal und/oder dem durch diese Steuerungseinheit 4, 3 ermittelten Funktionszustand der Signaleinrichtung 2 verglichen. Stellt eine der Steuerungseinheiten 3, 4 fest, dass die Steuersignale der Steuerungseinheiten 3, 4 nicht identisch sind, so wird automatisch die Signaleinrichtung 2 in den ersten Funktionszustand gebracht und in diesem betrieben.

Das erfindungsgemäße Verfahren und die erfindungsgemäße Vorrichtung ermöglichen somit einen redundanten Steuerungsbetrieb der Signaleinrichtung 2, bei dem beim Ausfall eines Systems also beispielsweise einer Steuerungseinheit 3, 4 oder eines der Teile der Steuerungseinheit 3, 4 automatisch der sichere erste Funktionszustand der Signaleinrichtung 2 hergestellt und diese in diesem betrieben wird.

Fig. 3 zeigt schematisch ein zweites Ausführungsbeispiel einer erfindungsgemäßen Vorrichtung 1. Dieses unterscheidet sich vom ersten Ausführungsbeispiel dadurch, dass statt einer Kommunikationsschnittstelle 9 zwei Kommunikationsschnittstellen 9 ausgebildet sind, die jeweils redundant mit beiden Steuerungseinrichtungen 3, 4 über entsprechende Verbindungen 10 verbunden sind.

Fig. 4 zeigt schematisch ein erstes Flussdiagramm zur Erläuterung des erfindungsgemäßen Verfahrens. In Verfahrensschritt 100 empfängt die Kommunikationsschnittstelle 9 einen Befehl, mittels dem die Signaleinrichtung 2 in einen Soll-Funktionszustand versetzt werden soll. In Schritt 100 erfolgt auch die Weiterleitung dieses Befehls durch die Kommunikationsschnittstelle 9 an die Steuerungseinheiten 3, 4. Bevorzugt werden hierbei die Steuerungseinheiten 3, 4 einzeln adressiert, so dass in Schritt 101 die Steuerungseinheiten 3, 4 überprüfen, ob der entsprechende Befehl für sie bestimmt ist. Im Schritt 102 erfolgt die Entscheidung, dass die Zieladresse gleich der eigenen Adresse der Steuerungseinheit 3, 4 ist. Stellt die Steuerungseinheit 3, 4 fest, dass der entsprechende Befehl nicht für sie bestimmt ist, erfolgt keine weitere Aktion. Im Schritt 103 führt die Steuerungseinheit 3 den entsprechenden Befehl aus. Im Schritt 104 erfolgt eine Überwachung des entsprechenden Befehls durch die erste Steuerungseinheit 3. Entsprechend führt die zweite Steuerungseinheit 4 im Schritt 105 den entsprechenden Befehl aus und überwacht im Schritt 106 die Ausführung dieses Befehls. Im Schritt 107 vermittelt die zweite Steuerungseinheit 4 den entsprechenden Status der Steuerungseinheit an die erste Steuerungseinheit 3. Im Schritt 108 erfolgt in der ersten Steuerungseinheit 3 ein Vergleich des Status, den die erste Steuerungseinheit 3 durch die Überwachung der Signaleinrichtung 2 erhalten hat, mit dem Status, den die Steuerungseinheit 4 aufgrund der Überwachung der Signaleinrichtung 2 erhalten hat. Hierbei wird für den Vergleich in diesem Verfahrensschritt wie auch in allen anderen Verfahrensschritten, in denen ein Vergleich stattfindet, eine vorgebbare Zeitspanne berücksichtigt, d. h. hier wird für die Dauer der vorgebbaren Zeitspanne gewartet und dann der Vergleich durchgeführt.

Liefert der Verfahrensschritt 108 keine Übereinstimmung der Statusinformationen der ersten Steuerungseinheit 3 und zweiten Steuerungseinheit 4, so wird in Schritt 109 durch die erste Steuerungseinheit 3 veranlasst, dass die Signaleinrichtung 2 im ersten Funktionszustand betreiben wird. Im Schritt 110 übersendet die erste Steuerungseinheit seine Statusinformation an die Kommunikationsschnittstelle 9, über die diese Informationen an eine zentrale Steuerungseinheit gesendet werden.

Schritt 110 wird auch ausgeführt, wenn der Status der beiden Steuerungseinrichtungen 3, 4 im Schritt 108 identisch ist. Gleichzeitig erfolgt im Schritt 110 eine Übermittlung des durch die erste Steuerungseinheit 3 ermittelten Status der Signaleinrichtung 2 an die zweite Steuerungseinheit 4. Im Schritt 111 erfolgt dann in der zweiten Steuerungseinheit 4 ein Vergleich des durch die erste Steuerungseinheit 3 übermittelten Status der Signaleinrichtung 2 mit dem durch die zweite Steuerungseinheit 4 ermittelten Status der Signaleinrichtung 2. Ist dieser Status identisch, so übermittelt im Schritt 112 auch die zweite Steuerungseinheit 4 ihren Status an die Kommunikationsschnittstelle 9 zur Weiterleitung an die zentrale Steuerungseinheit. Auch in Verfahrensschritt 111 wird eine vorgebbare Zeitspanne lang gewartet, bis der Vergleich durchgeführt wird.

Ist der durch die zweite Steuerungseinheit 4 durchgeführte Vergleich (Schritt 111) negativ ausgefallen, haben also die erste Steuerungseinheit 3 und die zweite Steuerungseinheit 4 einen anderen Status der Signaleinrichtung 2 ermittelt, so wird im Schritt 113 durch die zweite Steuerungseinheit 4 die Umstellung der Signaleinrichtung 4 auf den ersten Funktionszustand durchgeführt. Im Schritt 114 erfolgt dann eine Übersendung des Status der zweiten Steuerungseinheit 4 an die Kommunikationsschnittstelle 9. Über die Schritte 114 und 110, in denen die Kommunikationsschnittstelle 9 und darüber hinaus auch die zentrale Steuerungseinheit über die vorliegenden Status der Steuerungseinheiten 3, 4 informiert wird, ist im Falle einer Fehlfunktion, bei der die Signaleinrichtung 2 in dem ersten Funktionszustand versetzt und diesem betreiben wird, auch die zentrale Steuerungseinheit informiert, so dass gezielt das vorliegende Problem gesucht werden kann. Beim Betrieb im ersten Funktionszustand kann in vorteilhafter Weise eine punktförmige Zugsicherung, beispielsweise eine so genannte induktive Zugsicherung, aktiviert werden.

Fig. 5 zeigt ein Flussdiagramm, welches die Kommunikation der beiden Steuerungseinrichtungen 3, 4 beschreibt. Die Kommunikation zwischen den beiden Steuerungseinheiten 3, 4 erfolgt insbesondere auf Basis eines so genannten CAN-Netzwerkes (Controller Area Network). Im Verfahrensschritt 200 übersendet die zweite Steuerungseinheit 4 den durch sie ermittelten Status der Signaleinrichtung 2 an die erste Steuerungseinheit 3. Im Schritt 201 vergleicht die erste Steuerungseinheit 3 den durch die erste Steuerungseinheit 3 ermittelten Status der Signaleinrichtung 2 mit dem durch die zweite Steuerungseinheit 4 übermittelten Status der Signaleinrichtung 2. Entsprechen diese beiden Status einander, so übersendet die erste Steuerungseinheit 3 den durch sie ermittelten Status der Signaleinrichtung 2 an die zweite Steuerungseinheit 4.

Ergibt Schritt 201, dass die beiden Status nicht übereinstimmen, so steuert die erste Steuerungseinheit 3 in Schritt 203 zunächst die Signaleinrichtung 2 so an, dass diese im ersten Funktionszustand betrieben wird und sendet dann in Schritt 202 den durch die erste Steuerungseinheit 3 ermittelten Status an die zweite Steuerungseinheit 4. In Schritt 204 erfolgt durch die zweite Steuerungseinheit 4 ein Vergleich des Status der Signaleinrichtung 2 der durch die zweite Steuerungseinheit 4 ermittelt wurde, mit dem Status der Signaleinrichtung 2, der durch die erste Steuerungseinheit 3 übermittelt wurde. Im Schritt 204 und im Schritt 201 werden die Daten aus einer vorgebaren Zeitspanne berücksichtigt bzw. es wird für eine vorgebbare Zeitspanne gewartet, bevor der entsprechende Vergleich durchgeführt wird. Hierdurch kann berücksichtigt werden, dass die unterschiedlichen Steuerungseinheiten 3, 4 sowie die Laufzeiten von den Steuerungseinheiten 3, 4 zur Signaleinrichtung 2 und zurück eine gewisse Zeit in Anspruch nehmen. Ergibt der Vergleich im Schritt 204, dass die ermittelten Status identisch sind, so wird danach mit Schritt 200 fortgefahren. Ergibt die Überprüfung im Schritt 204, dass die ermittelten Status nicht identisch sind, so steuert die zweite Steuerungseinheit 4 im Schritt 205 die Signaleinrichtung 2 so an, dass diese im Erstfunktionszustand betrieben wird. Danach erfolgt der Übergang zu Verfahrensschritt 200.

Fig. 6 beschreibt anhand eines Flussdiagramms wie die Signaleinrichtung 2 so angesteuert wird, dass diese in einen zweiten Funktionszustand versetzt wird. Hierbei handelt es sich beispielsweise um die Einschaltung eines Lichtsignals, welches kein HALT-Signal ist oder den Betrieb dieses Lichtsignals. In Schritt 300 wird zunächst davon ausgegangen, dass die Signaleinrichtung 2 im ersten Funktionszustand betrieben wird, die Signaleinrichtung 2 also insbesondere auf HALT steht. Im Schritt 301 erhält die zweite Steuerungseinheit 4 den Befehl, die Signaleinrichtung 2 in einem anderen Funktionszustand zu betreiben. In Schritt 301 wird also der zweiten Steuerungseinheit 4 ein Soll-Funktionszustand übermittelt. Daraufhin veranlasst im Schritt 301 die zweite Steuerungseinheit 4 die Signaleinrichtung 2 in den zweiten Funktionszustand zu wechseln. Analog erhält im Schritt 302 die erste Funktionseinheit 3 den Befehl, die Signaleinrichtung 2 in einem Soll-Funktionszustand zu betreiben. Die erste Steuerungseinheit 3 veranlasst die Signaleinrichtung 2 in den Soll-Funktionszustand zu wechseln. In den Schritten 301, 302 werden die Befehle durch eine zentrale Steuerungseinheit verschickt und von der Kommunikationsschnittstelle 9 empfangen und über die Verbindungen 10 zu den Steuerungseinheiten 3, 4 übermittelt.

Im Schritt 303 ermittelt die zweite Steuerungseinheit 4 den Status der Signaleinrichtung 2 und übermittelt diesen ermittelten Status an die erste Steuerungseinheit 3. Im Schritt 304 ermittelt die erste Steuerungseinheit 3 den Status der Signaleinrichtung 2 und übermittelt diesen an die zweite Steuerungseinheit 4. Unter dem Status der Signaleinrichtung 2 wird insbesondere der ermittelte vorliegende Soll-Funktionszustand der Signaleinrichtung 2 verstanden. Im Schritt 305 überprüfen die Steuerungseinheiten 3, 4 den eigenen Status mit dem durch die jeweils andere Steuerungseinheit 4, 3 übermittelten Status. Ergibt diese Überprüfung identische Status (Schritt 306), so liegt als Ergebnis der Zustand 307 vor, dass nämlich die Signaleinrichtung 2 im zweiten Funktionszustand betrieben wird, der dem vorgegebenen Soll-Funktionszustand entspricht. Ist das Ergebnis der Überprüfung 305 gemäß 306, dass die beiden Status nicht identisch sind, so wird in Schritt 308 durch eine der Steuerungseinheiten 3, 4 die Signaleinrichtung 2 in einen zweiten Funktionszustand gebracht und in diesen betrieben und eine entsprechende Meldung über die Kommunikationsschnittstelle 9 an die zentrale Steuerungseinheit gesendet.

Fig. 7 zeigt ein weiteres Flussdiagramm zur Erläuterung des erfindungsgemäßen Verfahrens. Ausgehend vom Zustand 400, in dem die Signaleinrichtung 2 im ersten Funktionszustand betrieben wird, überprüft die erste Steuerungseinheit 3 den Status der Signaleinrichtung 2 im Schritt 401. Im Schritt 402 sendet die erste Steuerungseinheit 3 diesen ermittelten Status mindestens einmal, bevorzugt mehrfach, als Steuersignal an die zweite Steuerungseinheit 4. Im Schritt 405 überprüft die zweite Steuerungseinheit 4 den Status der Signaleinrichtung 2. Im Schritt 406 übersendet die zweite Steuerungseinheit 4 diesen Status mindestens einmal, bevorzugt mehrfach an die erste Steuerungseinheit 3. Im Schritt 403 vergleicht die erste Steuerungseinheit 3 den durch die erste Steuerungseinheit 3 ermittelten Status der Signaleinrichtung 2 mit dem Status der Signaleinrichtung 2, der durch die zweite Steuerungseinheit 4 übermittelt wurde. Sind diese Status identisch, so wird mit Schritt 400 fortgefahren. Die Signaleinrichtung 2 wird weiterhin im zweiten Funktionszustand betrieben.

Im Schritt 408 vergleicht die zweite Steuerungseinheit 4 den Status, der durch die zweite Steuerungseinheit 4 ermittelt wurde, mit dem Status der Signaleinrichtung 2, welcher durch die erste Steuerungseinheit 3 übermittelt wurde. Sind diese beiden Status identisch, so wird mit Verfahrensschritt 400 fortgefahren. Sind die beiden Status in Schritt 403 und in Schritt 408 nicht identisch, so wird die Signaleinrichtung 2 in den ersten Funktionszustand geschaltet und eine entsprechende Meldung über die Kommunikationsschnittstelle 9 an die zentrale Steuerungseinheit übermittelt.

Fig. 8 zeigt schematisch eine Prinzipskizze der Schaltung, die zu einem Versetzen der Signaleinrichtung 2 in den ersten Funktionszustand vorliegt. Eine Spannungsversorgung 11 ist über einen Vorwiderstand 12 und einen ersten Schalter 13 und einen zweiten Schalter 14 mit einer Glühlampe 15 verbunden. Hierbei wird der erste Schalter 13 durch die erste Steuerungseinheit 3 gebildet, ist ein Teil von ihr und/oder ist ein Schalter, der durch diese gesteuert wird. Der zweite Schalter 14 wird durch die zweite Steuerungseinheit 4 gebildet, ist ein Teil von ihr und/oder ist ein Schalter, der durch diese gesteuert wird. Insbesondere kann es sich hierbei um Relais handeln, die durch die entsprechende Steuerungseinheit 3, 4 geschaltet werden. Die Glühlampe 15 ist eine Glühlampe, die im ersten Funktionszustand der Signaleinrichtung 2 betrieben wird. Insbesondere handelt es sich hierbei um eine rote Glühlampe, die ein HALT-Signal darstellt. Weiterhin sind ein erster Messwiderstand 16 und ein zweiter Messwiderstand 17 ausgebildet. Diese Messwiderstände 16, 17 dienen als so genannte Shunt-Widerstände. Hierbei wird der Spannungsabfall über diese Messwiderstände 16, 17 oder auch der durch diese Messwiderstände 16, 17 fließende Strom gemessen. Diese Messgrößen können anhand des Ohmschen Gesetzes ineinander umgewandelt werden. Grundsätzlich ist auch die Ausbildung eines einzigen Messwiderstandes 16, 17 möglich und erfindungsgemäß, zwei Messwiderstände 16, 17 haben jedoch den Vorteil, dass hier ein redundante Auslegung mit einer weiteren Erhöhung der Messsicherheit möglich ist. Anhand dieser ermittelten Messwerte können verschiedene Prüfzyklen durchgeführt werden, um verschiedne Komponenten der Signaleinrichtung 2 und/oder der Vorrichtung 1 zu überprüfen.

Ein erster Prüfzyklus kann beim Übergang vom ersten Funktionszustand in einen zweiten Funktionszustand der Signaleinrichtung 2 durchgeführt werden. Hierbei ist neben einem Hauptfaden der Glühlampe 15 ein so genannter Nebenfaden ausgebildet, welche grundsätzlich in derselben Glühlampe gebildet werden kann oder welche eine zweite Glühlampe bilden kann. Die Steuerungseinheiten 3, 4 weisen dabei eine so genannte automatische Nebenfadeneinschaltung auf, die dazu führt, dass dann, wenn der Hauptfaden der Glühlampe 15 defekt ist, der entsprechende Nebenfaden automatisch aktiviert wird. Der Prüfzyklus sieht hierbei vor, dass zunächst durch die erste und die zweite Steuerungseinheit 3, 4 eine Deaktivierung der automatischen Nebenfadenerkennung erfolgt. Danach schaltet der zweite Schalter 14 der zweiten Steuerungseinheit 4 den Hauptfaden der Glühlampe 15 aus. Hier kann überprüft werden, ob der erste Schalter 13 der ersten Steuerungseinheit 3 geschlossen ist. Dies erfolgt über die oben angegebenen Messgrößen, da der durch die Messwiderstände 16, 17 fließende Strom konstant bleiben muss. Danach schaltet die zweite Steuerungseinheit 4 über den zweiten Schalter 14 den Hauptfaden der Glühlampe 15 wieder ein. Als nächstes schaltet der erste Schalter 13 der ersten Steuerungseinheit 3 den entsprechenden Hauptfaden der Glühlampe 15 aus. Hierdurch kann überprüft werden, ob der Schalter 14 der zweiten Steuerungseinheit 4 geschlossen ist. Auch hier muss der an den Messwiderständen 16, 17 gemessene Strom konstant bleiben. Danach schaltet die erste Steuerungseinheit 3 die automatische Nebenfadeneinschaltung ein. Als nächster Schritt schaltet die zweite Steuerungseinheit 4 über den zweiten Schalter 14 den Hauptfaden der Glühlampe 15 aus. Hierdurch kann geprüft werden, ob die automatische Nebenfadeneinschaltung der ersten Steuerungseinheit funktionsfähig ist. Diese muss nun den Nebenfaden einschalten. Auch hierbei sollte der gemessene Strom konstant bleiben. Daran anschließend schaltet die zweite Steuerungseinheit 4 die automatische Nebenfadeneinschaltung ein, die erste Steuerungseinrichtung 3 schaltet die automatische Nebenfadeneinschaltung aus. Hierdurch kann überprüft werden, ob die automatische Nebenfadeneinschaltung der zweiten Steuerungseinheit 4 intakt ist. Mit diesem gesamten Prüfzyklus muss bei Funktionsfähigkeit aller Elemente der über die Messwiderstände 16, 17 gemessene Strom im Wesentlichen konstant bleiben.

Durch diesen Prüfzyklus kann beim Ausschalten des ersten Funktionszustandes der Signaleinrichtung 2 automatisch eine Prüfung weiterer Teile der entsprechenden Steuerungseinheiten 3, 4 erfolgen. Beim Versetzen der Signaleinrichtung 2 in den ersten Funktionszustand, d. h. beispielsweise beim Einschalten eines HALT-Signals, können weitere Funktionen überprüft werden. Hierbei schalten beispielsweise sowohl die erste Steuerungseinheit 3 als auch die zweite Steuerungseinheit 4 die automatische Nebenfadeneinschaltung aus. Daraufhin schaltet die zweite Steuerungseinheit 4 mittels des zweiten Schalters 14 den Hauptfaden der Glühlampe 15 ein. Hierdurch kann überprüft werden, ob der zweite Schalter 14 geschlossen ist. Die erste Steuerungseinheit 3 schaltet daraufhin ebenfalls den Hauptfaden der Glühlampe 15 ein. Daran anschließend schaltet die zweite Steuerungseinheit 4 über den zweiten Schalter 14 den Hauptfaden der Glühlampe 15 aus. Hierdurch kann überprüft werden, ob der erste Schalter 13 der ersten Steuerungseinheit 3 geschlossen ist. Daran anschließend schaltet die zweite Steuerungseinheit 4 über den zweiten Schalter 14 den Hauptfaden der Glühlampe wieder ein. Daran anschließend erfolgt wieder eine Aktivierung der automatischen Nebenfadeneinschaltung der ersten 3 und zweiten Steuerungseinheit 4. Über diesen Prüfzyklus muss beim Übergang aller beteiligten Elemente der gemessene Strom über die Messwiderstände 16, 17 im Wesentlichen konstant bleiben.

Mit diesem zweiten Prüfzyklus kann während des Ausschaltens des zweiten Funktionsstandes in vorteilhafter Weise eine Prüfung der verwendeten Elemente durchgeführt werden.

Ein dritter Prüfzyklus kann durchgeführt werden während sich die Signaleinrichtung 2 im ersten Funktionszustand befindet. Hierzu wird im Betrieb die automatische Nebenfadeneinschaltung der ersten 3 und der zweiten Steuerungseinheit 4 ausgeschaltet. Danach schaltet die zweite Steuerungseinheit 4 über den zweiten Schalter 14 den Hauptfaden der Glühlampe 15 aus. Hierdurch kann überprüft werden, ob der Schalter 13 der ersten Steuerungseinheit 3 geschlossen ist. In diesem Falle bleibt der Strom über die Messwiderstände 16, 17 im Wesentlichen konstant. Daran anschließend schaltet die erste Steuerungseinheit 3 die automatische Nebenfadeneinschaltung ein. Daran anschließend schaltet die erste Steuerungseinheit 3 den Hauptfaden der Glühlampe 15 aus. Hierdurch kann überprüft werden, ob die automatische Nebenfadeneinschaltung der ersten Steuerungseinheit 3 intakt ist.

In einem weiteren Schritt schaltet die zweite Steuerungseinheit 4 die automatische Nebenfadeneinschaltung ein und die erste Steuerungseinheit 3 die automatische Nebenfadeneinschaltung aus. Dadurch kann überprüft werden, ob die automatische Nebenfadeneinschaltung der zweiten Steuerungseinheit 4 intakt ist. Daran anschließend schaltet die erste Steuerungseinheit 3 die Nebenfadeneinschaltung ein. Als nächster Schritt schaltet die zweite Steuerungseinheit 4 den Hauptfaden der Glühlampe 15 ein. Dadurch kann überprüft werden, ob der zweite Schalter 14 der zweiten Steuerungseinheit 4 intakt ist. Daran anschließend schaltet auch die erste Steuerungseinheit erneut den Hauptfaden der Glühlampe 15 ein. Über diesen gesamten Prüfzyklus muss bei intakten zu prüfenden Bauteilen der gemessene Strom über die Messwiderstände 16, 17 im Wesentlichen konstant bleiben.

Fig. 9 schematisch eine Prinzipskizze einer Schaltungsanordnung zum Anschalten eines weiteren Lichtsignals, d. h. zum Betreiben der Signaleinrichtung 2 in einem zweiten Funktionszustand. Grundsätzlich sind mehrerer Funktionszustände der Signaleinrichtung 2 möglich. Im Unterschied zur in Fig. 8 gezeigten Prinzipskizze sind hier ein dritter Schalter 18 in der ersten Steuerungseinheit 3 und ein vierter Schalter 19 in der zweiten Steuerungseinheit 4 ausgebildet, die in Reihe geschaltet sind, so dass bei gleichzeitig geschlossenen Schaltern 18 und 19 eine Anschaltung der zweiten Glühlampe 20 erfolgt.

Fig. 10 zeigt eine weitere Prinzipskizze einer Schaltung für die Signaleinrichtung 2 in einem zweiten Funktionszustand. Gemäß dieser Prinzipskizze soll gezeigt werden, wie eine weitere Glühlampe 20 im ausgeschalteten Zustand mittels der Steuerungseinheiten 3, 4 geprüft werden kann. Hierbei werden auch die Funktionen der ersten Schalter 18 und zweiten Schalter 19 überprüft. Hierzu weist die zweite Steuerungseinheit 4 einen fünften Schalter 21 und die erste Steuerungseinheit 3 einen sechsten Schalter 22 auf. Die Prüfung erfolgt dadurch, dass die zweite Steuerungseinheit 4 den fünften Schalter 21 öffnet und die erste Steuerungseinheit 3 den sechsten Schalter 22 schließt. Nun schaltet die erste Steuerungseinheit 3 den dritten Schalter 18 ein. Hierdurch kann ein Kurzschluss im vierten Schalter 18 detektiert werden. Daran anschließend schaltet die zweite Steuerungseinheit 4 den vierten Schalter 19 ein. Dadurch kann ein Fadenbruch in der zweiten Glühlampe 20 detektiert werden. Daran anschließend schaltet die erste Steuerungseinheit den dritten Schalter 18 aus. Hierdurch kann ein Kurzschluss im dritten Schalter 18 detektiert werden. Als nächster Schritt wird durch die zweite Steuerungseinheit 4 der vierte Schalter 19 ausgeschaltet. Danach schaltet die zweite Steuerungseinheit 4 den sechsten Schalter 22 auf offen und die erste Steuerungseinheit schließt den fünften Schalter 21. Während der Prüfung fließt ein geringer Prüfstrom, der so gering ist, dass die zweite Glühlampe 20 nicht leuchtet. Mit Hilfe dieser Prüfung werden sowohl die Schalter 18, 19, 21, 22 der Steuerungseinheiten der 3, 4 als auch die entsprechenden Fäden der zweiten Glühlampe 20 überprüft. Die Prüfung erfolgt auch hier mittels einer Überwachung des durch die Messwiderstände 16, 17 fließenden Stroms. Wenn intakte Bauteile vorliegen, sollte der Strom im Rahmen der Prüfung im Wesentlichen konstant sein.

In Fig. 11 ist die zentrale Signalsteuerungseinheit 23 des Stellwerks mit PLC-Modem (alternativ mit LWL-Konverter, Bussysteme oder Funkmodem) über zwei Leitungen mit jedem der dezentral in unmittelbarer Nähe einer Signaleinrichtung (nicht dargestellt) untergebrachten ersten Steuerungseinheit 3 (im Folgenden auch "Mikrokontroller 3" oder "µC1") und einer zweiten Steuerungseinheit 4 (im Folgenden auch "Mikrokontroller 4" oder "µC2") verbunden. Jeder der Mikrokontroller 3, µC1 und Mikrokontroller 4, µC2 ist über jeweils eine Verbindung 10 zur Signalübertragung und Übertragung der Signalbefehle mit der Signaleinrichtung 2 und über Signalkontrollleitungen 8 mit Mitteln 5 zum Überwachen des Funktionszustandes verbunden. Ferner sind beide Mikrokontroller untereinander
über Verbindungsleitungen (Netz) 10 verbunden. Mit dieser Einrichtung werden folgende Funktionen ausgeführt:
1.) Beide µC überwachen unabhängig voneinander den Status des Lichtsignals.
2.) Beide µC kommunizieren über eine CAN-Schniftstelle(n) miteinander: der momentane Status wird dem anderen µC mitgeteilt.
3.) Jeder µC kann unabhängig vom anderen µC das Lichtsignal in den sicheren Zustand bringen, in welchem das Lichtsignal das HALT-Signal anzeigt.
4.) Um das FAHRT-Signal anzeigen zu können, müssen beide µC dieselbe entsprechende Ansteuerung durchführen.
5.) Beide µC empfangen von der zentralen Signalsteuerungseinheit 23 des Stellwerks die Befehle, welche über ein Modem oder auch allgemein: über ein Datenkommunikationsgerät (z.B. auch eine RS485-Kommunikation) an die Schnittstelle gesendet werden.

Wenn man - wie in Fig.1 dargestellt - zur Datenübertragung der zentralen Signalsteuerungseinheit 23 an die Mikrokontroller ein gemeinsames Modem verwendet, so gilt:
1.) Beide µC senden ihren Status an das Stellwerk über das einzige Modem.
2.) Beide µC empfangen das, was der andere µC an das Modem sendet, an einer ihrer RS-485-Ports.
3.) Falls der an das Modem gesendete Status nicht mit dem eigenen Status übereinstimmt, dann stellt der entsprechende µC eigenmächtig das Lichtsignal auf HALT-Signal um. Dieses wird dann von dem anderen µC bemerkt.

Wenn man - wie in Fig. 12 dargestellt - zur Datenübertragung der zentralen Signalsteuerungseinheit 23 an die Mikrokontroller jeweils ein, insgesamt also zwei Modems verwendet, so gilt:
1.) Beide µC senden über getrennte Übertragungswege ihren Status an das Stellwerk.
2.) Beide µC empfangen das, was der andere µC an das Modem sendet, an einer ihrer RS-485-Ports.
3.) Falls der an das Modem gesendete Status nicht mit dem eigenen Status übereinstimmt, dann stellt der entsprechende µC eigenmächtig das Lichtsignal auf HALT-Signal um. Dieses wird dann von dem anderen µC bemerkt.
4.) Das weitere Vorgehen wird im Stellwerk in der Zentrale entschieden.

Sobald die dezentrale Signalbetriebsvorrichtung 1 feststellt, dass die Kommunikation mit der Signalsteuerungseinheit 23 nicht mehr vorhanden ist (z.B. Timer ist abgelaufen), so muss die dezentrale Signalbetriebsvorrichtung in den signalsicheren Zustand übergehen. Das bedeutet, das HALT-Signal wird angezeigt, wenn keine Kommunikation zwischen der dezentralen Lichtsignalbetriebsvorrichtung 1 und der Signalsteuerungseinheit 23 vorhanden ist. Ebenfalls wird das HALT-Signal angezeigt, wenn keine Kommunikation zur Signalsteuerungseinheit vorhanden ist. Dieses wird von der Signalsteuerungseinheit 23 festgestellt und per Befehl an die dezentrale Signalbetriebsvorrichtung 1 weitergegeben. Außerdem wird das HALT-Signal angezeigt, wenn die beiden µC unterschiedliche Überwachungsergebnisse haben. Dieses wird unabhängig von den Befehlen der zentralen Signalsteuerungseinheit 23 eingestellt.

Falls die dezentrale Lichtsignalbetriebsvorrichtung 1 stromlos sein sollte, so ist auch das Signal dunkel, was ebenfalls einem HALT-Signal gleichkommt.

Das dezentrale Lichtsignalschalteinrichtung wird laufend die verschiedenen "Glühfäden" (HfR, NfR, HfW, Kennlicht) prüfen, so dass im Fehlerfall eine sofortige Meldung an die zentrale Signalsteuerungseinheit 23 möglich ist, noch bevor das Signal für die Freischaltung eines Fahrwegs benötigt wird.

Auch die Steuerung einer der Signalanlage zugeordneten Indusi-Einheit (induktives Sicherungssystem zur automatischen Signalbetätigung durch den Zug) erfolgt über die dezentrale Lichtsignalbetriebsvorrichtung 1. Mit Hilfe der Indusi-Einheit erfährt ein Zug, der an einem HALT zeigenden Signal vorbeifährt, eine Zwangsbremsung. Die Indusi-Einheit wird demnach dann wirksam geschaltet, wenn das Signal den HALT-Begriff anzeigt. Die Indusi-Einheit besteht aus einem Gleismagneten: in einem nach oben "elektrisch offenen" Leichtmetallgehäuse. Der Gleismagnet ist mit einem Parallel-Schwingkreis aus Spule und Kondensator verbunden, der auf eine bestimmte Frequenz von z.B. f₁ = 500 Hz abgestimmt ist. Wird durch einen Kontakt der Schwingkreis wirksam geschaltet, so erfährt ein Triebfahrzeug, welches ein Signal mit dergleichen Frequenz aussendet, beim Befahren des Gleismagneten eine Zwangsbremsung. Damit aber auch an einem HALT zeigenden gestörten Hauptsignal aufgrund eines Ersatzsignals oder eines schriftlichen Befehls vorbeigefahren werden kann, ohne dass eine Zwangsbremsung ausgelöst wird, kann mit einer besonderen Indusi-Befehlstaste die Frequenz-Beeinflussung überbrückt werden.

Anhand der Flussdiagramme nach den Figuren 13 bis 16 wird nun der Befehls- und Signalfluss zwischen der zentralen Signalsteuerungseinheit 23, den Mikrokontrollern 3, 4 sowie der Signalbetriebsvorrichtung 1 und der Signalkontrolle dargestellt und erklärt.

Die Kommunikation zwischen den beiden µC erfolgt über die CAN-Schnittstelle. Da beide µC unabhängig voneinander die Ansteuerung der Signale und deren Überwachung durchführen, muss eine dauerhafte Kommunikation zwischen den beiden µC erfolgen. Sobald der eine µC dem anderen seinen Status mitteilt, muss der andere seinen eigenen Status auf Gleichheit überprüfen: wird innerhalb einer vorgegebenen Zeit nicht das gleiche Überwachungsergebnis festgestellt, so muss der µC das Signal in den sicheren Zustand bringen:
Hierbei sei angemerkt, dass jeder der beiden µC unabhängig voneinander den sicheren Zustand einstellen kann. Fahrtbegriffe (z.B. Hp1, Hp2, Kennlicht, ...) können nur gemeinsam eingestellt werden. Daher muss in dem Ablauf vor jeder gegenseitiger Statusüberprüfung eine Zeitdauer gewartet werden, damit der andere µC die Chance bekommt, die Ansteuerung entsprechend durchzuführen:
Die Schaltung ist nach dem Grundsatz "Rückwirkungsfreiheit und hohe Isolation zwischen Außenanlage und Innenanlage" entwickelt. Deswegen werden für die Schaltung vorzugsweise optisch angesteuerte Bauteile verwendet, insbesondere MOSFET Photovoltaische Relais, Opto-Koppler , Lineare Opto-Koppler, Stromsensoreinheiten mit jeweils einem linearen Opto-Koppler.

Parallel zum Shunt-Widerstand werden Vorkehrungen notwendig sein, damit dort eine hohe EMV-Festigkeit vorhanden ist. So ist eine hohe Isolation zwischen Außenanlage und Innenanlage sichergestellt.

Die HALT-Signale sollten in einer Sequenz ein- bzw. ausgeschaltet werden, so dass überprüfbar ist, ob beide Schalter noch funktionieren. Während einer langen Aktivphase ist es möglich, die einzelnen Schalter zu prüfen, ohne dass dieses von außen sichtbar ist.

Das erfindungsgemäße Verfahren und die erfindungsgemäße Vorrichtung 1 erlauben in vorteilhafter Weise den sicheren Betrieb von Signaleinrichtungen 2 von Eisenbahnanlagen. Das erfindungsgemäße Verfahren und die erfindungsgemäße Vorrichtung 1 gewährleisten, dass bei einer Fehlfunktion innerhalb der Steuerungselektronik die Signaleinrichtung 2 stets in einem sicheren ersten Funktionszustand betrieben wird, der beispielsweise in einem HALT-Signal besteht.

### Abkürzungsverzeichnis

- bps: Bits per Sekunde (Übertragungsgeschwindigkeit)
- CAN: Controller Area Network (engl.)
- COMPEX: Computer, explosionsgeschützt
- CRC: Cyclic Redundancy Code (engl.)
- DSG: dezentrale Lichtsignalanschaltung, dezentrales Lichtsignalschaltein- richtung, dezentrale Lichtsignalanschaltbaugruppe
- EN: Europäische Norm
- ESD: Electro Static Discharge (engl.)
- HfR: Hauptfaden Rot
- HfW: Hauptfaden Weiß
- Hl: Lichthaupt- und Lichtvorsignal
- Hp: Hauptsignal
- ID: Identifier (engl.), Kennung
- Indusi: Induktive Zugsicherung
- kbps: 1024 Bits per Sekunde (Übertragungsgeschwindigkeit)
- Ks: Kombinationssignal
- kV: 1000 Volt (elektrische Spannung)
- LED: Licht emittierende Diode
- LWL: Lichtwellenleiter
- Mbps: (1024)² Bits per Sekunde (Übertragungsgeschwindigkeit)
- NfR: Nebenfaden Rot
- P2P: Point-to-Point (engl.), direkte Kommunikation
- PLC: Powerline Communication (engl.), Kommunikation über leistungs- führende Leitungen
- RS-485: Recommended Standard - 485 (engl.)
- SIL: Safety Integration Level (engl.), Sicherheitslevel
- Sh: Schutzhalt (Eisenbahnsignale, z.B.: Sh_0, Sh_1)
- Sv: Haupt- und Vorsignalverbindungen
- TE: Teilungseinheit
- µC: Mikrocontroller
- V AC: Elektrische Wechselspannung
- V DC: Elektrische Gleichspannung
- Vr: Vorsignal
- ZBA: Zugbildungsanlage

### Bezugszeichenliste

- 1: Vorrichtung
- 2: Signaleinrichtung, Lichtsignalanschaltung Lichtsignalschalteinrichtung
- 3: erste Steuerungseinheit, Mikrokontroller, µC1
- 4: zweite Steuerungseinheit, Mikrokontroller, µC2
- 5: Mittel zum Überwachen des Funktionszustandes
- 6: Mittel zum Vergleichen
- 7: Mittel zum Übermitteln des Steuersignals
- 8: Signalleitung
- 9: Kommunikationsschnittstelle
- 10: Verbindung, Netz, Verbindung der Mikrokontroller, Leitungen zur Signalübertra- gung, Signalbefehle
- 11: Spannungsversorgung
- 12: Vorwiderstand
- 13: erster Schalter
- 14: zweiter Schalter
- 15: Glühlampe
- 16: erster Messwiderstand
- 17: zweiter Messwiderstand
- 18: dritter Schalter
- 19: vierter Schalter
- 20: zweite Glühlampe
- 21: fünfter Schalter
- 22: sechster Schalter
- 23: zentrale Signalsteuerungseinheit (Zentralrechner)

- 100...408: Verfahrensschritte

## Patentansprüche

1. Verfahren zum Betrieb einer Signaleinrichtung (2) einer Eisenbahnanlage, wobei der Signaleinrichtung (2) mindestens eine erste dezentrale Steuerungseinheit (3) und eine zweite dezentrale Steuerungseinheit (4) zugeordnet ist, wobei jede dezentrale Steuerungseinheit (3, 4) mindestens ein Steuersignal abgeben kann,
**dadurch gekennzeichnet, dass**
- die Signaleinrichtung (2) in einem ersten Funktionszustand betrieben wird, wenn mindestens eine Steuerungseinheit (3, 4) das Steuersignal für den signaltechnisch sicheren Zustand abgibt,
- die Signaleinrichtung (2) in einem zweiten Funktionszustand betrieben wird, wenn die erste Steuerungseinheit (3) und die zweite Steuerungseinheit (4) das mindestens eine Steuersignal unabhängig voneinander abgeben und
- die Signaleinrichtung (2) in dem ersten Funktionszustand betrieben wird, wenn das Steuersignal der ersten Steuerungseinheit (3) und das der zweiten Steuerungseinheit (4) nicht übereinstimmen.

2. Verfahren nach Anspruch 1, bei dem die Steuersignale der ersten Steuerungseinheit (3) und der zweiten Steuerungseinheit (4) in mindestens einer der Steuerungseinheiten (3, 4) miteinander verglichen werden.

3. Verfahren nach Anspruch 2, bei dem der Vergleich der Steuersignale über eine vorgebbare Zeitspanne erfolgt.

4. Verfahren nach einem der vorhergehenden Ansprüche, bei dem von einer zentralen Signalsteuerungseinheit (23) ein ein- oder zweikanaliger Steuerungsbefehl an die Steuerungseinheiten (3, 4) übertragen wird.

5. Verfahren nach Anspruch 4, bei dem in den Steuerungseinheiten (3, 4) anhand des Steuerungsbefehls ein Soll-Funktionszustand ermittelt wird und ein entsprechendes Steuersignal abgegeben wird.

6. Verfahren nach Anspruch 5, bei dem jede Steuerungseinheit (3, 4) überwacht, ob die Signaleinrichtung (2) in dem Soll-Funktionszustand betrieben wird und ein Steuersignal abgibt, welches dem überwachten Funktionszustand der Signaleinrichtung zuordbar ist.

7. Verfahren nach einem der Ansprüche 4 bis 6, bei dem die zentrale Signalsteuerungseinheit und die erste Steuerungseinheit (3) und zweite Steuerungseinheit (4) miteinander kommunizieren, und zwar unter Verwendung von:
a) elektromagnetischer Strahlung;
b) Licht;
c) Bussystemen, insbesondere RS485 oder TCP/IP; und/oder
d) einer Modulation der Versorgungsspannung.

8. Verfahren nach einem der vorhergehenden Ansprüche, bei dem jede Steuerungseinheit (3, 4) das Steuersignal mindestens einer anderen Steuerungseinheit (4, 3) mit dem eigenen Steuersignal vergleicht.

9. Verfahren nach einem der vorhergehenden Ansprüche, bei dem eine Fehlerüberprüfung mindestens eines Teils der Signaleinrichtung (2) und/oder der Steuerungseinheiten (3, 4) erfolgt.

10. Verfahren nach einem der vorhergehenden Ansprüche, bei welchem dem zweiten Funktionszustand ein zweites Steuersignal zugeordnet ist, wobei die Signaleinrichtung (2) wiederum in dem zweiten Funktionszustand betrieben wird, wenn die erste Steuerungseinheit (3) und die zweite Steuerungseinheit (4) das zweite Steuersignal unabhängig voneinander abgeben.

11. Vorrichtung (1) zum Betrieb einer Signaleinrichtung (2) einer Eisenbahnanlage, umfassend mindestens eine erste dezentrale Steuerungseinheit (3) und eine zweite dezentrale Steuerungseinheit (4), wobei jede Steuerungseinheit (3, 4) mindestens ein Steuersignal abgeben kann,
**dadurch gekennzeichnet, dass**
jede Steuerungseinheit (3, 4) Mittel (5) zum Überwachen des Funktionszustandes der Signaleinrichtung (2), Mittel (6) zum Vergleichen des ermittelten Funktionszustandes mit einem Steuersignal einer anderen Steuerungseinheit (3, 4) und Mittel (7) zum Übertragen des ermittelten Funktionszustandes als Steuersignal umfasst, wobei jede Steuerungseinheit (3, 4) so ausgebildet ist, dass die Signaleinrichtung (2) in einem ersten Funktionszustand betreibbar ist, wenn mindestens eine Steuerungseinheit (3, 4) ein erstes Steuersignal abgibt, und die Signaleinrichtung (2) in dem ersten Funktionszustand betreibbar ist, wenn die Steuersignale der ersten Steuerungseinheit (3) und der zweiten Steuerungseinheit (4) nicht übereinstimmen.

12. Vorrichtung (1) nach Anspruch 11, bei der die Steuerungseinheiten (3, 4) so ausgebildet sind, dass die Signaleinrichtung (2) in einem zweiten Funktionszustand betreibbar ist, wenn die erste Steuerungseinheit (3) und die zweite Steuerungseinheit (4) das mindestens eine Steuersignal unabhängig voneinander abgeben.

13. Vorrichtung (1) nach Anspruch 11, bei der die Steuerungseinheiten (3, 4) so ausgebildet sind, dass die Signaleinrichtung (2) in einem zweiten Funktionszustand betreibbar ist, wenn die erste Steuerungseinheit (3) und die zweite Steuerungseinheit (4) unabhängig voneinander ein zweites Steuersignal abgeben.

14. Vorrichtung (1) nach einem der Ansprüche 11 bis 13, bei der mindestens eine Kommunikationsschnittstelle (9) zur Unterhaltung einer Verbindung mit einer zentralen Signalsteuerungseinheit ausgebildet ist.

15. Vorrichtung (1) nach Anspruch 14, bei der die Kommunikationsschnittstelle (9) eine Datenübertragung, bei welcher Daten übertragen werden unter Verwendung von:
a) elektromagnetischer Strahlung;
b) Licht;
c) Bussystemen, insbesondere RS485 oder TCP/IP; und/oder
d) Modulation der Versorgungsspannung.

16. Vorrichtung (1) nach einem der Ansprüche 11 bis 15, bei der mindestens eine der Steuerungseinheiten (3, 4) so ausgebildet ist, dass eine Fehlerüberprüfung mindestens eines Teils der Signaleinrichtung und/oder der Vorrichtung (1) erfolgen kann.

17. Vorrichtung (1) nach einem der Ansprüche 11 bis 16, bei der die dezentralen Steuerungseinheiten (3, 4) galvanisch getrennt voneinander ausgebildet sind.

18. Vorrichtung (1) nach einem der Ansprüche 14 bis 17, bei der die Kommunikationsschnittstelle (9) von den dezentralen Steuerungseinheiten (3, 4) galvanisch und/oder optisch getrennt ausgebildet ist.

19. Vorrichtung (1) nach einem der Ansprüche 11 bis 18, bei der die Vorrichtung (1) ein Gehäuse aufweist, welches zumindest um Teile der Vorrichtung eine elektromagnetische Abschirmung bildet.

20. Einrichtung zum Anschalten und Überwachen einer Signaleinrichtung (2) im Eisenbahnverkehr, mit einer zentralen Signalsteuerungseinheit (23), und mit Übertragungsleitungen (8, 10) zu der Signaleinrichtung (2) zum Anschalten bzw. Ausschalten und Überwachung der Signale, wobei in der Nähe der Signaleinrichtung (2) eine dezentrale Lichtsignalbetriebsvorrichtung (1) angeordnet ist, welche zwei dezentrale Steuerungseinrichtungen (3, 4) aufweist, von denen jede mindestens durch eine Übertragungsleitung (10) mit der zentralen Steuerungseinheit (23) und andererseits mit der Signaleinrichtung (2) und Mitteln (5) zum Überwachen des Funktionszustandes verbunden ist,
**dadurch gekennzeichnet, dass**
jede dezentrale Steuerungseinrichtung (3, 4) mindestens durch eine Übertragungsleitung (10) mit der zentralen Signalsteuerungseinheit (23) und andererseits mit der Signaleinrichtung (2) und Mitteln (5) zum Überwachen des Funktionszustandes derart verbunden ist, dass jede Steuerungseinrichtung (3, 4) unabhängig von der anderen Signalsteuerungseinrichtung (4, 3) das An- und Ausschalten der Signaleinrichtung (2) und deren Überwachung durchführt, und dass beide Steuerungseinrichtungen (3, 4) untereinander derart verbunden und derart programmiert sind, dass jede Steuerungseinrichtung (3, 4) den Status der anderen Steuerungseinrichtung (4, 3) überwacht und die Signaleinrichtung (2) in einen ersten Funktionszustand schaltet, wenn der Schaltstatus der anderen Steuerungseinrichtung nicht innerhalb einer vorgegebenen Zeit nach jedem Schaltvorgang seinem eigenen Schaltstatus entspricht.

## Claims

1. A method of operating a signaling mechanism (2) for a railway line, wherein at least one first local control unit (3) and one second local control unit (4) are allocated to said signaling mechanism (2), wherein each local control unit (3, 4) can emit at least one control signal,
**characterized in that**
- the signaling mechanism (2) is operated in a first functional mode when at least one control unit (3, 4) emits the control signal indicating the safe traffic state,
- the signaling mechanism (2) is operated in a second functional mode when the first control unit (3) and the second control unit (4) emit the at least one control signal independently of one another, and
- the signaling mechanism (2) is operated in the first functional mode when the control signal of the first control unit (3) and that of the second control unit (4) do not correspond to one another.

2. The method according to claim 1, whereby the control signals of the first control unit (3) and the second control unit (4) are compared in at least one of said control units (3, 4).

3. The method according to claim 2, whereby the comparison of the control signals takes place within a predefined interval of time.

4. The method according to any one of the preceding claims, whereby a central signal control unit (23) transmits a single or dual-channel control command to the control units (3, 4).

5. The method according to claim 4, whereby the control units (3, 4) determine a setpoint functional mode and emit a corresponding control signal based on said control command.

6. The method according to claim 5, whereby each control unit (3, 4) monitors whether the signaling mechanism (2) is operating in the setpoint functional mode and emits a control signal associated with the monitored functional mode of the signaling mechanism.

7. The method according to any one of claims 4 to 6, whereby the central signal control unit, the first control unit (3) and the second control unit (4) communicate with one another via at least one of the following means:
a) electromagnetic radiation;
b) light;
c) bus systems, especially RS485 or TCP/IP; and/or
d) modulation in the supply voltage.

8. The method according to any one of the preceding claims, whereby each control unit (3, 4) compares the control signal of at least one other control unit (3, 4) to its own control signal.

9. The method according to any one of the preceding claims, whereby troubleshooting is performed on at least part of the signaling mechanism (2) and/or the control units (3, 4).

10. The method according to any one of the preceding claims, whereby a second control signal is associated with the second functional mode, wherein the signaling mechanism (2) is again operated in the second functional mode when the first control unit (3) and the second control unit (4) emit said second control signal independently of one another.

11. A device (1) for operating a signaling mechanism (2) for a railway line comprising at least one first local control unit (3) and one second local control unit (4), wherein each control unit (3, 4) can emit at least one control signal,
**characterized in that**
each control unit (3, 4) comprises means (5) for monitoring the functional mode of the signaling mechanism (2), means (6) for comparing the functional mode as detected to a control signal of another control unit (3, 4), and means (7) for emitting the detected functional mode as a control signal, wherein each control unit (3, 4) is designed so as to permit the operation of the signaling mechanism (2) in a first functional mode when at least one control unit (3, 4) emits a first control signal, as well as the operation of the signaling mechanism (2) in said first functional mode when the control signals of the first control unit (3) and of the second control unit (4) do not correspond to one another.

12. The device (1) according to claim 11, whereby the control units (3, 4) are designed so as to permit the operation of the signaling mechanism (2) in a second functional mode when the first control unit (3) and the second control unit (4) emit the said at least one control signal independently of one another.

13. The device (1) according to claim 11, whereby the control units (3, 4) are designed so as to permit the operation of the signaling mechanism (2) in a second functional mode when the first control unit (3) and the second control unit (4) emit a second control signal independently of one another.

14. The device (1) according to any one of claims 11 to 13, whereby at least one communication interface (9) is configured for maintaining a connection to a central signal control unit.

15. The device (1) according to claim 14, whereby the communication interface (9) transmits data via at least one of the following means:
a) electromagnetic radiation;
b) light;
c) bus systems, especially RS485 or TCP/IP; and/or
d) modulation in the supply voltage.

16. The device (1) according to any one of claims 11 to 15, whereby at least one of the control units (3, 4) is designed so as to permit the troubleshooting of at least part of the signaling mechanism (2) and/or the device (1).

17. The device (1) according to any one of claims 11 to 16, whereby the local control units (3, 4) are galvanically separated from each other.

18. The device (1) according to any one of claims 14 to 17, whereby the communication interface (9) is galvanically and/or optically separated from the local control units (3, 4).

19. The device (1) according to any one of claims 11 to 18, whereby the device (1) has a housing forming an electromagnetic shield around at least parts of said device.

20. A mechanism for activating and monitoring a signaling mechanism (2) for railway traffic having a central signal control unit (23) and transmission lines (8, 10) to the signaling mechanism (2) for the activation/deactivation and the monitoring of the signals, whereby a local light signal operating device (1) comprising two local control units (3, 4) is arranged in close proximity to the signaling mechanism (2), each of which is connected to the central control unit (23) by at least one transmission line (10) and, at the other end, to the signaling mechanism (2) and means (5) for monitoring the functional mode,
**characterized in that**
each local control unit (3, 4) is connected to the central signal control unit (23) by at least one transmission line (10) and, at the other end, to the signaling mechanism (2) and means (5) for monitoring the functional mode such that each control unit (3, 4) can perform the activation/deactivation and monitoring of the signaling mechanism (2) independently of the respective other control unit (4, 3), and that both control units (3, 4) are interconnected and programmed such that each control unit (3, 4) monitors the status of the respective other control unit (4, 3) and switches the signaling mechanism (2) into a first functional mode when the switch status of the respective other control unit does not correspond to its own switch status within a predefined period of time following each switching operation.

## Revendications

1. Procédé pour le fonctionnement d'un système de signalisation (2) d'une installation ferroviaire, dans lequel au moins une première unité de commande décentralisée (3) et une seconde unité de commande décentralisée (4) sont associées au système de signalisation (2), chaque unité de commande décentralisée (3, 4) étant capable de délivrer au moins un signal de commande,
**caractérisé en ce que**
- le système de signalisation (2) est mis en fonctionnement dans un premier état de fonctionnement quand au moins une unité de commande (3, 4) délivre le signal de commande pour l'état de sécurité en termes de techniques de signalisation,
- le système de signalisation (2) est mis en fonctionnement dans un second état de fonctionnement quand la première unité de commande (3) et la seconde unité de commande (4) délivrent ledit au moins un signal de commande indépendamment l'une de l'autre, et
- le système de signalisation (2) est mis en fonctionnement dans le premier état de fonctionnement quand le signal de commande de la première unité de commande (3) et celui de la seconde unité de commande (4) ne coïncident pas.

2. Procédé selon la revendication 1, dans lequel les signaux de commande de la première unité de commande (3) et de la seconde unité de commande (4) sont comparés l'un à l'autre dans l'une au moins des unités de commande (3, 4).

3. Procédé selon la revendication 2, dans lequel la comparaison des signaux de commande a lieu sur une durée temporelle prédéterminée.

4. Procédé selon l'une des revendications précédentes, dans lequel un ordre de commande à un canal ou à deux canaux est transmis aux unités de commande (3, 4) par une unité de commande de signalisation centralisée (23).

5. Procédé selon la revendication 4, dans lequel un état de fonctionnement de consigne est déterminé dans les unités de commande (3, 4) à l'aide de l'ordre de commande, et un signal de commande correspondant est délivré.

6. Procédé selon la revendication 5, dans lequel chaque unité de commande (3, 4) surveille quant à savoir si le système de signalisation (2) fonctionne dans l'état de fonctionnement de consigne et délivre un signal de commande qui peut être associé à l'état de fonctionnement surveillé du système de signalisation.

7. Procédé selon l'une des revendications 4 à 6, dans lequel l'unité de commande de signaux centralisée et la première unité de commande (3) et la seconde unité de commande (4) communiquent les unes avec les autres, et cela en utilisant :
a) un rayonnement électromagnétique ;
b) de la lumière ;
c) des systèmes de bus, en particulier RS 485 ou TCP/IP ; et/ou
d) une modulation de la tension d'alimentation.

8. Procédé selon l'une des revendications précédentes, dans lequel chaque unité de commande (3, 4) compare le signal de commande d'au moins une autre unité de commande (4, 3) avec le propre signal de commande.

9. Procédé selon l'une des revendications précédentes, dans lequel a lieu un contrôle d'erreur d'au moins une partie du système de signalisation (2) et/ou des unités de commande (3, 4).

10. Procédé selon l'une des revendications précédentes, dans lequel un second signal de commande est associé au second état de fonctionnement, le système de signalisation (2) étant à nouveau mis en fonctionnement dans le second état de fonctionnement quand la première unité de commande (3) et la seconde unité de commande (4) délivrent le second signal de commande indépendamment l'une de l'autre.

11. Appareil (1) pour le fonctionnement d'un système de signalisation (2) d'une installation ferroviaire, comprenant au moins une première unité de commande décentralisée (3) et une seconde unité de commande décentralisée (4), dans lequel chaque unité de commande (3, 4) est capable de délivrer au moins un signal de commande,
**caractérisé en ce que**
chaque unité de commande (3, 4) comprend des moyens (5) pour surveiller l'état de fonctionnement du système de signalisation (2), des moyens pour comparer l'état de fonctionnement déterminé avec un signal de commande d'une autre unité de commande (3, 4), et des moyens (7) pour transmettre l'état de fonctionnement déterminé à titre de signal de commande, dans lequel chaque unité de commande (3, 4) est modifiée de telle manière que le système de signalisation (2) peut être mis en fonctionnement dans un premier état de fonctionnement quand au moins une unité de commande (3, 4) délivre un premier signal de commande, et le système de signalisation (2) peut être mis en fonctionnement dans le premier état de fonctionnement quand les signaux de commande de la première unité de commande (3) et de la seconde unité de commande (4) ne coïncident pas.

12. Appareil (1) selon la revendication 11, dans lequel les unités de commande (3, 4) sont réalisées de telle manière que le système de signalisation (2) peut être mis en fonctionnement dans un second état de fonctionnement quand la première unité de commande (3) et la seconde unité de commande (4) délivrent ledit au moins un signal de commande indépendamment l'une de l'autre.

13. Appareil (1) selon la revendication 11, dans lequel les unités de commande (3, 4) sont ainsi réalisées que le système de signalisation (2) peut être mis en fonctionnement dans un second état de fonctionnement si la première unité de commande (3) et la seconde unité de commande (4) délivrent un second signal de commande indépendamment l'une de l'autre.

14. Appareil (1) selon l'une des revendications 11 à 13, dans lequel au moins une interface de communication (9) est réalisée pour maintenir une liaison avec unité de commande de signalisation centralisée.

15. Appareil (1) selon la revendication 14, dans lequel l'interface de communication (9) assure une transmission de données dans laquelle des données sont transmises en utilisant :
a) un rayonnement électromagnétique ;
b) de la lumière ;
c) des systèmes de bus, en particulier RS 485 ou TCP/IP ; et/ou
d) une modulation de la tension d'alimentation.

16. Appareil (1) selon l'une des revendications 11 à 15, dans lequel l'une au moins des unités de commande (3, 4) est réalisée de telle manière qu'une vérification d'erreur d'au moins une partie du système de signalisation et/ou de la pareille (1) peut avoir lieu.

17. Appareil (1) selon l'une des revendications 11 à 16, dans lequel les unités de commande décentralisées (3, 4) sont réalisées de manière séparée les unes des autres sur le plan galvanique.

18. Appareil (1) selon l'une des revendications 14 à 17, dans lequel l'interface de communication (9) est réalisé de manière séparée des unités de commande décentralisée (3, 4) sur le plan galvanique et/ou optique.

19. Appareil (1) selon l'une des revendications 11 à 18, dans lequel l'appareil (1) comprend un boîtier qui forme un blindage électromagnétique au moins autour de certaines parties de l'appareil.

20. Système pour mettre en marche et surveiller un système de signalisation (2) dans le trafic ferroviaire, comprenant unité de commande de signalisation centralisée (23), et comprenant des lignes de transmission (8, 10) vers le système de signalisation (2) pour mettre en marche ou arrêter et surveiller les signaux, dans lequel au voisinage du système de signalisation (2) est agencé un dispositif de fonctionnement décentralisé (1) à signaux lumineux, qui comprend deux systèmes de commande décentralisés (3, 4) parmi lesquels chacun est relié au moins par une ligne de transmission (10) à l'unité de commande centralisée (23) et d'autre part au système de signalisation (2) et des moyens (5) pour surveiller l'état de fonctionnement,
**caractérisé en ce que**
chaque système de commande décentralisé (3, 4) est relié au moins par une ligne de transmission (10) à l'unité de commande de signaux centralisée (23) et d'autre part au système de signalisation (2) et des moyens pour surveiller l'état de fonctionnement, de telle manière que chaque système de commande (3, 4) exécute la mise en marche et l'arrêt du système de signalisation (2) et sa surveillance indépendamment de l'autre système de commande de signalisation (4, 3), et **en ce que** les deux systèmes de commande (3, 4) sont reliés l'un à l'autre et programmés de telle façon que chaque système de commande (3, 4) surveille l'état de l'autre système de commande (4, 3), et commute le système de signalisation (2) vers un premier état de fonctionnement quand l'état de commutation de l'autre système de commande ne correspond pas à son état de commutation propre à l'intérieur d'un temps prédéterminé après chaque opération de commutation.
